# FASCICULE DE BREVET EUROPEEN

(11) **EP 1 446 530 B1**
(45) Date de publication et mention de la délivrance du brevet: **08.11.2006**
(21) Numéro de dépôt: 02788049.1
(22) Date de dépôt: 13.11.2002
(51) Int. Cl.: E01C 9/08, E01C 5/20

(54) **DALLE DE RECOUVREMENT DE TERRAIN POUR PLANCHER PROVISOIRE ET PLANCHER PROVISOIRE OBTENU**
ERDREICHABDECKUNGSPLATTE FÜR TEMPORÄREN BODEN UND DARAUS HERGESTELLTER TEMPORÄRER BODEN
GROUND COVERING SLAB FOR TEMPORARY FLOOR AND RESULTING TEMPORARY FLOOR

(30) Priorité: 19.11.2001 FR 0115029
(43) Date de publication de la demande: 18.08.2004
(73) Titulaire: S.N.C. S.M.2.G., 51320 Vatry (FR)
(72) Inventeur: MARTINELLI, Jean-Michel, F-90000 Belfort (FR); RIQUELME, Jean-Manuel, F-14340 Saint-Laurent-du-Mont (FR)
(74) Mandataire: Nithardt, Roland
(86) Numéro de dépôt international: PCT/FR2002/003876
(87) Numéro de publication internationale: WO 2003/044281

(56) Documents cités:
- GB-A- 2 283 769
- US-A- 5 364 204
- US-A- 5 616 389

## Description

### Domaine technique:

La présente invention concerne une dalle de recouvrement de terrain pour plancher provisoire, cette dalle de recouvrement comportant au moins une plaque réalisée dans une matière synthétique au moins partiellement translucide ou transparente et servant d'appui pour le passage et/ou le stationnement de personnes, de véhicules et/ou de matériel, au moins une armature de renfort portant ladite plaque et au moins un pied solidaire de ladite armature.

### Technique antérieure :

Ce type de dalle de recouvrement est fréquemment utilisé pour le montage de planchers provisoires destinés à supporter le passage et/ou le stationnement de personnes et/ou de véhicules et/ou de matériel notamment pour organiser des manifestations telles que des concerts, des spectacles sur des terrains gazonnés tels que par exemple des terrains de football, des hippodromes. La fonction essentielle de ces dalles de recouvrement est d'éviter que le gazon ne soit piétiné lors de la manifestation et de créer des chemins d'accès pour piétons sur tout type de terrain. En effet, s'il n'était pas protégé, le gazon serait vite endommagé, voir même de façon irrémédiable. Pour limiter la surface d'appui de la dalle de recouvrement sur le terrain et de manière à disperser la charge appliquée sur sa face supérieure, cette dalle de recouvrement comporte des pieds. Le gazon est ainsi protégé pendant toute la durée des manifestations du piétinement et du poids des dalles de recouvrement, des personnes, des véhicules et du matériel.

L'expérience montre que le gazon est également très sensible à l'absence de lumière, à toute élévation de température excessive, au manque d'air, au manque d'eau et qu'il se détériore alors rapidement.

La publication EP-B-0517775 décrit une dalle de recouvrement permettant de pallier en partie ces inconvénients. La plaque de cette dalle de recouvrement est traversée par une pluralité de trous d'aération qui permettent le passage d'une certaine quantité d'air sous la dalle de recouvrement. Ces trous d'aération sont toutefois de dimensions très réduites pour autoriser leur chevauchement par tout type de chaussures. Ainsi et malgré la quantité de trous d'aération, le taux d'ouverture de la plaque reste faible, de l'ordre de 0,5 %, ce qui est nettement insuffisant pour, d'une part, permettre une bonne aération du gazon et, d'autre part, éviter l'élévation de la température sous la dalle de recouvrement lors, par exemple, des phases d'ensoleillement. La plaque est de plus constituée d'une matière semi-opaque limitant les rayons lumineux la traversant.

### Exposé de l'invention:

La présente invention vise à pallier ces inconvénients majeurs en proposant une dalle de recouvrement de construction simple, permettant de garantir le passage optimal d'un flux d'air sous la dalle de recouvrement et de réduire l'élévation excessive de la température sous la dalle de recouvrement, notamment en cas d'ensoleillement. La présente invention vise également à offrir une dalle de recouvrement comportant des indications et/ou motifs décoratifs visibles de jour et/ou dans l'obscurité.

Dans ce but, l'invention concerne une dalle de recouvrement de terrain pour plancher provisoire du genre indiqué en préambule, caractérisée en ce qu'elle comporte au moins un canal d'aération mettant en communication le dessus et le dessous de la dalle de recouvrement et permettant la circulation d'un flux d'air, ce canal d'aération comportant plusieurs branches réparties sur l'ensemble de la surface de la plaque et agencées pour former un réseau.

Le canal d'aération débouche avantageusement dans au moins un des bords latéraux de la dalle de recouvrement de sorte que les canaux d'aération de deux dalles de recouvrement adjacentes communiquent.

Selon un mode de réalisation préféré de l'invention, la plaque comporte une pluralité d'éléments sensiblement plans assemblés sur l'armature de manière à délimiter entre eux les branches du canal d'aération.

De manière avantageuse, le canal d'aération a, au moins sur une partie de sa longueur, une largeur comprise entre 2 mm et 10 mm.

Le canal d'aération a une surface ouverte sensiblement de 1 à 4% de la surface totale de la dalle de recouvrement et de préférence entre 1 et 2%.

Selon une variante de réalisation, la dalle de recouvrement comporte au moins une goulotte agencée pour collecter des liquides présents sur la plaque, cette goulotte étant de préférence au moins en partie disposée de manière adjacente audit canal d'aération.

D'une manière particulièrement avantageuse, la dalle de recouvrement comporte des moyens de modification de son degré de transparence aux rayons pour faire varier l'opacité d'au moins une partie de la plaque en fonction des rayons qu'elle reçoit, par exemple des matières organiques photo-réactives.

La dalle de recouvrement comporte avantageusement des moyens de filtration des rayons agencés pour limiter le passage des rayons au travers de la dalle de recouvrement.

Les moyens de modification du degré de transparence de la plaque et/ou les moyens de filtration sont intégrés à la plaque et se présentent sous au moins une des formes choisie dans le groupe comprenant au moins un film, des pigments.

Le film est par exemple intégré à la plaque par surmoulage.

La dalle de recouvrement comporte avantageusement des éléments décoratifs agencés pour former des motifs et/ou des inscriptions, les éléments décoratifs se présentent sous au moins une des formes choisie dans le groupe comprenant au moins un film, des pigments.

De manière particulièrement avantageuse, la dalle de recouvrement comporte des moyens lumineux agencés pour l'éclairer au moins en partie.

Ces moyens lumineux peuvent comporter des guides de lumière intégrés dans la plaque et associés à une source lumineuse extérieure et/ou au moins une rainure disposée dans la plaque et une guirlande lumineuse disposée dans cette rainure et/ou des pigments photo-luminescents associés à la plaque.

Dans ce dernier cas, les pigments photo-luminescents sont de préférence intégrés à la plaque sous au moins l'une des formes choisie dans le groupe comprenant au moins un film souple, une peinture, des granules, de la poudre, des bâtons, d'un mélange d'au moins deux de ces éléments.

La dalle de recouvrement comporte de préférence des moyens de liaison et de verrouillage permettant l'assemblage de plusieurs dalles de recouvrement sensiblement identiques adjacentes.

L'invention concerne également un plancher provisoire de recouvrement de terrain formé d'un ensemble de dalles de recouvrement sensiblement identiques comportant chacune au moins une plaque réalisée dans une matière synthétique au moins partiellement translucide ou transparente, cette plaque servant d'appui pour le passage et/ou le stationnement de personnes, de véhicules et/ou de matériel, au moins une armature de renfort portant la plaque et au moins un pied solidaire de l'armature de renfort, les dalles de recouvrement étant disposées adjacentes selon sensiblement un même plan et assemblées par des moyens de liaison et de verrouillage, caractérisé en ce que ces dalles de recouvrement comportent au moins un canal d'aération agencé pour mettre en communication le dessus et le dessous des dalles de recouvrement et permettre la circulation d'un flux d'air, ce canal d'aération comportant plusieurs branches réparties sur l'ensemble de la surface de chaque plaque et agencées pour former un réseau.

Les canaux d'aération des dalles de recouvrement débouchent de préférence latéralement pour communiquer entre eux.

De manière particulièrement avantageuse, ce plancher provisoire comporte des moyens lumineux agencés pour le rendre au moins en partie lumineux.

Selon une variante de réalisation, le plancher provisoire comporte des moyens de modification de son degré de transparence aux rayons agencés pour faire varier l'opacité d'au moins une partie d'au moins une de ses dalles de recouvrement en fonction des rayons qu'elle reçoit.

Selon une autre variante de réalisation, le plancher provisoire comporte des moyens de filtration des rayons agencés pour limiter le passage de ces rayons au travers d'au moins une des dalles de recouvrement.

Selon une autre variante de réalisation, le plancher provisoire comporte des éléments décoratifs agencés pour former des motifs et/ou des inscriptions.

Selon encore une autre variante de réalisation, le plancher provisoire comporte des moyens lumineux agencés pour le rendre au moins en partie lumineux.

### Description sommaire des dessins :

La présente invention et ses avantages apparaîtront mieux dans la description suivante d'un exemple de réalisation, en référence aux dessins annexés, dans lesquels :
- la figure 1 représente une vue de côté de la dalle de recouvrement selon l'invention,
- la figure 2 est une vue en perspective agrandie d'une partie de la dalle de recouvrement de la figure 1,
- la figure 3 est une vue de dessus de la dalle de recouvrement de la figure 1,
- la figure 4 est une vue de dessous de la dalle de recouvrement de la figure 1, et
- la figure 5 est une vue de dessus en perspective d'un plancher formé de dalles de recouvrement de la figure 1.

### Meilleure manière de réaliser l'invention :

En référence aux figures, l'invention concerne une dalle de recouvrement 1 destinée à être assemblée à d'autres dalles de recouvrement sensiblement identiques pour former un plancher provisoire 10 utilisé lors de manifestations, notamment pour recouvrir les zones gazonnées d'un terrain et les protéger du passage et/ou du stationnement de véhicules, de personnes, de matériels. Cette dalle de recouvrement peut avantageusement comporter des éléments destinés à former par exemple des motifs et/ou des inscriptions, à vocation décorative et/ou publicitaire visibles de jour et/ou dans l'obscurité.

En référence notamment à la figure 1, cette dalle de recouvrement 1 comporte une plaque 2 servant d'appui, une armature de renfort 3 portant la plaque 2 et au moins un pied 4 solidaire de l'armature de renfort 3.

La plaque 2 est sensiblement plane et réalisée dans une matière synthétique au moins partiellement translucide ou transparente pour laisser passer les rayons. Comme illustré par la figure 2, elle peut comporter sur sa face supérieure des moyens antidérapants tels que des picots en relief 5, des marquages en creux ou tout autre moyen équivalent permettant aux personnes et véhicules en stationnement ou circulant sur les dalles de recouvrement 1, de ne pas glisser, notamment lorsque la dalle de recouvrement 1 est humide. La plaque 2 a une épaisseur sensiblement constante de 2 à 8 mm, par exemple d'environ 5 mm.

L'armature de renfort 3 portant la plaque 2 et illustrée notamment par la figure 4 se présente par exemple sous la forme d'une grille formée de nervures 6, 6' sensiblement perpendiculaires. Cette armature de renfort 3 est solidaire de la plaque 2. L'armature de renfort 3 et la plaque 2 peuvent être obtenues par exemple par moulage en une seule opération, par surmoulage ou par moulage de deux pièces, ces pièces étant solidarisées par collage.

La dalle de recouvrement 1 comporte dans l'exemple représenté une pluralité de pieds 4 disposés sous l'armature de renfort 3 afin de porter la dalle de recouvrement 1 et de répartir les efforts au sol. En référence à la figure 4, la dalle de recouvrement 1 comporte treize pieds disposés en quinconce. Si la plaque 2 et l'armature de renfort 3 sont obtenues par moulage en une seule opération, les pieds 4 peuvent être rapportés sous l'armature de renfort 3 et fixés par collage, vissage, surmoulage ou par tout autre moyen équivalent. L'armature de renfort 3 peut comporter des orifices taraudés (non représentés) permettant la fixation des pieds 4 par vissage. Si la plaque 2 et l'armature de renfort 3 sont obtenues par moulage en deux opérations, les pieds 4 peuvent être moulés en même temps que l'armature de renfort 3.

Comme illustré notamment par la figure 2, la plaque 2 comporte au moins un canal d'aération 7 mettant en communication le dessus et le dessous de la dalle de recouvrement 1 et dont la fonction principale est de permettre la circulation d'un flux sous la dalle de recouvrement 1 pour aérer le gazon en permanence. La surface du canal d'aération 7 représente sensiblement de 1 à 4% de la surface totale de la dalle de recouvrement 1 et de préférence de 1 à 2%, de sorte que le gazon situé sous la dalle de recouvrement 1 puisse recevoir une quantité suffisante d'air et ne soit pas en déficit d'air. Une fonction secondaire du canal d'aération 7 est de permettre à une partie de l'eau de pluie et/ou d'arrosage de passer au travers de la dalle de recouvrement 1, permettant ainsi l'apport d'eau au gazon.

Ce canal d'aération 7 a par exemple une largeur comprise entre 2 mm et 10 mm et par exemple égale à environ 4 mm. Les parois du canal d'aération 7 peuvent être parallèles, sensiblement verticales, inclinées ou non parallèles pour former un cône orienté vers le dessus ou vers le dessous, voir même un double cône. Le choix de la largeur du canal d'aération 7 et du type de paroi est adapté en fonction des conditions d'utilisation des dalles de recouvrement 1.

Le canal d'aération 7 peut se présenter sous la forme d'une ligne continue circulant sur l'ensemble de la surface occupée par la plaque 2 et la divisant en éléments indépendants ou non. Le canal d'aération 7 peut comporter des pattes (non représentées) raccordant lesdits éléments entre-eux, par exemple pour solidifier la plaque 2.

En référence à l'exemple représenté sur les figures 3, 4 et 5, la plaque 2 comporte une pluralité d'éléments 2' sensiblement plans assemblés sur l'armature de renfort 3 et délimitant entre eux les branches 7' du réseau constituant le canal d'aération 7. Ces éléments 2' pourront être de couleur et/ou d'aspect différents.

Selon la variante de réalisation illustrée par les figures 3 et 4, le canal d'aération 7 se présente sous la forme d'un réseau comportant plusieurs branches 7' réparties sur l'ensemble de la surface de la plaque 2. Ce réseau peut être agencé pour former un motif tel que par exemple des ballons adjacents comme illustré, ou tout autre motif pouvant former par exemple des messages. Les branches 7' de ce réseau peuvent s'interrompre dans la plaque 2 ou déboucher en au moins un orifice de communication 8 dans au moins un des bords latéraux de la dalle de recouvrement 1. Cet orifice de communication 8 est disposé de sorte que les canaux d'aération 7 de deux dalles de recouvrement 1 adjacentes communiquent.

Dans la réalisation illustrée notamment par les figures 2 et 3, la plaque 2 comporte une goulotte 9 réalisée en creux sur la plaque 2 et destinée à collecter des liquides présents sur la plaque 2. Ces liquides peuvent provenir de la pluie ou par exemple de produits versés accidentellement au cours de la manifestation. La goulotte 9 évite que ces liquides ne stagnent sur la dalle de recouvrement 1 au risque de provoquer des glissades. Selon les besoins, la goulotte 9 peut comporter ou non un orifice d'évacuation (non représenté) permettant l'écoulement du liquide sur le terrain. Cette goulotte 9 peut être disposée de manière adjacente audit canal d'aération 7 sur tout ou partie de sa longueur. Elle peut aussi être prévue de chaque côté du canal d'aération 7 et avoir une largeur comprise entre 2 mm et 15 mm et de préférence égale à environ 7 mm et une profondeur comprise entre 2 mm et 8 mm et par exemple égale à environ 3 mm.

Selon une autre variante de réalisation, la dalle de recouvrement 1 comporte des moyens de modification du degré de transparence aux rayons de la plaque 2. Ces moyens permettent de faire varier l'opacité et éventuellement la couleur d'au moins une partie de la plaque 2 en fonction des rayons qu'elle reçoit. Ces rayons peuvent être de type lumineux, infrarouge ou ultraviolet. De manière générale, les ultraviolets ne traversent pas la plaque 2 si bien qu'ils n'ont pas d'effet sur le gazon situé sous la dalle de recouvrement 1. Les rayons lumineux, passent au travers de la plaque 2 translucide pour garantir la photosynthèse du gazon. Les rayons infrarouges passent également au travers de la plaque 2 et sont de plus, du fait de l'élévation de température qu'ils provoquent, nocifs pour le gazon. La dalle de recouvrement 1 fonctionne alors comme un piège à infrarouges, le gazon situé en dessous étant en grande partie protégé des effets négatifs des rayons infrarouges tout en profitant des rayons lumineux qui lui sont indispensables.

Les moyens de modification du degré de transparence aux rayons de la dalle de recouvrement 1 comportent par exemple un matériau photo-réactif directement intégré à ladite plaque 2 par exemple sous forme de particules telles que des pigments ou d'un film photo-réactif (non représenté) contenant des matières organiques photo-réactives. Ce film photo-réactif est associé à la plaque 2, par exemple lors de la fabrication de la dalle de recouvrement 1 par surmoulage de la plaque 2 sur le film photo-réactif. Le film photo-réactif est ainsi disposé sur ou sous la plaque 2. Ce film photo-réactif peut être en polypropylène cristal, en polyéthylène et peut comporter des motifs décoratifs et/ou des inscriptions à vocation décorative et/ou publicitaire par exemple réalisé au moyen d'encres. Le film photo-réactif est par exemple photochromique et change de teinte sous l'effet des rayons infrarouges en passant par exemple d'une teinte jaune à une teinte plus opaque telle que par exemple le vert.

Dans le cas de pigments, ceux-ci sont par exemple intégrés au mélange utilisé pour le moulage de la plaque de recouvrement 1.

Selon une autre variante de réalisation, la dalle de recouvrement 1 comporte des moyens de filtration (non représentés) des rayons du soleil limitant le passage des rayons au travers de la dalle de recouvrement 1. Ces moyens de filtration sont par exemple réalisés au moyen d'un film de filtration comportant une trame formée par exemple d'une encre. Ce film de filtration peut être en polyoléfine, par exemple en polyéthylène, en polypropylène ou mélange et peut également comporter des motifs décoratifs et/ou des inscriptions à vocation décorative et/ou publicitaire.

Selon encore une autre variante de réalisation, la dalle de recouvrement 1 comporte des moyens lumineux pour l'éclairer au moins en partie.

Dans une première forme de réalisation de cette variante et en référence à la figure 2, ces moyens lumineux peuvent comporter des guides de lumière 13 intégrés à la plaque 2 par exemple lors de la phase de moulage et formés par exemple par un bourrelet. Ces guides de lumière 13 sont associés à une source lumineuse (non représentée) extérieure ou intégrée et permettent de diffuser la lumière dans la dalle de recouvrement 1 le long du guide de lumière 13 et dans les dalles de recouvrement 1 adjacentes.

Dans une deuxième forme de réalisation de cette variante et en référence également à la figure 2, les moyens lumineux comportent au moins une rainure 14 disposée par exemple sous la plaque 2 pour recevoir une guirlande lumineuse 15. Cette guirlande lumineuse 15 peut être autonome ou nécessiter un raccordement qui pourra, le cas échéant être effectué par le raccordement de guirlandes lumineuses 15 entre elles jusqu'à une ou plusieurs sources d'alimentation électriques. L'utilisation de plusieurs sources d'alimentation électriques permet notamment d'éclairer sélectivement les plaques par groupe ou individuellement.

Dans une troisième forme de réalisation non représentée de cette variante, les moyens lumineux comportent des pigments photo-luminescents intégrés à la plaque 2 par exemple sous la forme d'un film souple, d'une peinture, de granules, de poudre, de bâtons par exemple contenus directement dans le mélange utilisé pour la fabrication de la dalle de recouvrement 1 ou rapportés sur la plaque 2. Les pigments photo-luminescents sont connus pour avoir la capacité lorsqu'ils sont soumis à une source lumineuse blanche, visible et naturelle telle que le soleil, d'emmagasiner cette luminosité et de la restituer de manière perceptible et prolongée dans le temps après disparition de ladite source lumineuse. Ces pigments photo-luminescents utilisés pour ce type d'application sont non toxiques, non radioactifs et constitués par exemple de sulfure de zinc naturel dont la rémanence est efficace pendant au moins huit à dix heures. Si les moyens lumineux se présentent sous la forme d'un film souple, celui-ci est par exemple formé de trois couches de matières distinctes associées entre-elles, une première couche réfléchissante blanche, une deuxième couche photo-luminescente contenant les pigments et une troisième couche transparente et stabilisatrice de rayons ultraviolets.

L'utilisation de ces pigments photo-luminescents permet ainsi par exemple, d'intégrer aux plaques de recouvrement 1 des indications et/ou motifs variés. Les motifs peuvent par exemple être de type "décoratif' et les indications de type sécurité telles que la direction d'évacuation. Ces indications et/ou motifs peuvent se présenter sous la forme de flèches, de lignes continues, de lignes discontinues ou de toute autre forme adaptée. Dans la journée, les pigments photo-lumineux emmagasinent la luminosité en emprisonnant les ions négatifs dans les cristaux de sulfure de zinc. Lorsque les dalles de recouvrement 1 sont dans l'obscurité, le processus électrique s'inverse instantanément, conférant au matériau sa propriété luminescente par la transformation des ions négatifs en ions positifs. Lors de spectacles en nocturne et en cas de problème d'éclairage, les dalles de recouvrement sont donc éclairées permettant ainsi par exemple d'indiquer des issues de secours ou les consignes de sécurité à respecter.

Cette forme de réalisation présente un avantage important supplémentaire. En effet, du fait que dans l'obscurité les pigments photo-luminescents renvoient la luminosité accumulée pendant la journée, le processus de photosynthèse du gazon se poursuit malgré l'obscurité.

Selon encore une autre variante de réalisation, la dalle de recouvrement 1 comporte des éléments décoratifs disposés pour former par exemple des motifs, des inscriptions, à vocation publicitaire ou décorative et visibles de jour et/ou dans l'obscurité. Ces éléments décoratifs comportent par exemple des pigments insérés au mélange utilisé pour le moulage de plaque, des inserts tels que des films ou autre. Les plaques de recouvrement peuvent ainsi être entièrement teintées ou comporter des portions de motifs ou des motifs entiers.

Il est bien entendu que ces différentes variantes de réalisation peuvent être combinées à tout autre type de dalle de recouvrement de terrain.

De manière connue, les dalles de recouvrement 1 comportent des moyens de liaison et de verrouillage permettant l'assemblage des dalles de recouvrement 1 entre elles pour former un plancher provisoire 10 comme illustré sur la figure 5. Chaque dalle de recouvrement 1 peut ainsi comporter sur chacun de ses bords latéraux au moins un cliquet 11 et un logement complémentaire 12. Le cliquet 11 est mobile en rotation par rapport à un axe sensiblement vertical formé par un logement prévu dans la plaque 2.

L'axe de pivotement du cliquet 11 est accessible par le dessus de la plaque 2 et comporte par exemple une fente lui permettant d'être pivoté au moyen par exemple d'un tourne-vis. Les moyens de liaison et de verrouillage sont disposés de sorte que le cliquet 11 et le logement complémentaire 12 d'un bord latéral d'une dalle de recouvrement 1 viennent en regard respectivement d'un logement complémentaire (non représenté) et d'un cliquet (non représenté) d'une autre dalle de recouvrement 1 adjacente. De cette manière, lorsque le cliquet 11 est pivoté, il vient se loger dans le logement complémentaire 12. Les dalles de recouvrement 1 adjacentes sont ainsi assemblées simplement et rapidement les unes avec les autres et peuvent aisément être désassemblées.

Il est évident que les différentes variantes de réalisation décrites ci-dessus peuvent être utilisées séparément ou en combinaison.

### Possibilités d'application industrielle :

La figure 5 illustre un plancher provisoire 10 de recouvrement de terrain formé d'un ensemble de dalles de recouvrement 1 dont seules quatre sont représentées. Ces dalles de recouvrement 1 sont assemblées par les moyens de liaison et de verrouillage et comportent chacune des canaux d'aération 7 débouchant respectivement en des orifices de communication 8. Ces orifices de communication 8 sont disposés en regard deux par deux pour faire communiquer les canaux d'aération 7 correspondants et ainsi former un réseau d'aération s'étendant entre les dalles de recouvrement 1. Cette communication entre canaux d'aération 7 permet de favoriser la circulation du flux d'air par exemple lorsqu'une partie des dalles de recouvrement 1 se trouve à l'ombre et qu'une autre partie se trouve au soleil.

Le plancher provisoire 10 peut comporter les moyens lumineux associés à chaque dalle de recouvrement 1. Avec ces moyens lumineux, on peut ainsi illuminer une partie ou toute la surface du plancher 10 et ainsi obtenir par exemple un motif. Ce motif sera tracé au moyen de guides de lumière 13 et/ou de guirlandes lumineuses 15, de pigments photo-luminescents. Les moyens lumineux pourront être combinés et utilisés sélectivement par exemple en illuminant seulement une partie des dalles de recouvrement 1 constituant le plancher provisoire 10.

De même, le plancher provisoire 10 peut comporter des éléments décoratifs formant par exemple des motifs, des inscriptions à vocation décorative et/ou publicitaire visibles de jour et/ou dans l'obscurité. Une partie ou l'ensemble des plaques de recouvrement 1 peuvent comporter ces éléments décoratifs. On peut ainsi former un décor en assemblant judicieusement des plaques de recouvrement 1 comportant des éléments décoratifs et des plaques de recouvrement 1 n'en comportant pas.

Cette description met bien en évidence que l'invention permet de remplir les buts fixés, notamment de protéger les terrains gazonnés du piétinement tout en préservant la croissance et la qualité du gazon par le biais d'une circulation d'air optimale et d'une limitation de la température sous la dalle de recouvrement. L'invention permet également de réaliser des planchers provisoires comportant des indications et/ou motifs visibles notamment dans l'obscurité permettant ainsi d'ajouter à ces planchers provisoires une fonction esthétique et/ou sécuritaire.

La présente invention n'est pas limitée aux exemples de réalisation décrits mais s'étend. à toute modification et variante évidentes pour un homme du métier tout en restant dans l'étendue de la protection définie dans les revendications annexées.

## Revendications

1. Dalle de recouvrement (1) de terrain pour plancher provisoire, ladite dalle de recouvrement (1) comportant au moins une plaque (2) réalisée dans une matière synthétique au moins partiellement translucide ou transparente et servant d'appui pour le passage et/ou le stationnement de personnes, de véhicules et/ou de matériel, ladite dalle de recouvrement (1) comportant également au moins une armature de renfort (3) portant ladite plaque (2) et au moins un pied (4) solidaire de ladite armature de renfort (3), **caractérisée en ce qu'**elle comporte au moins un canal d'aération (7) agencé pour mettre en communication le dessus et le dessous de ladite dalle de recouvrement (1) et permettre la circulation d'un flux d'air, ce canal d'aération (7) comportant plusieurs branches (7') réparties sur l'ensemble de la surface de ladite plaque (2) et agencées pour former un réseau.

2. Dalle de recouvrement (1) selon la revendication 1, **caractérisée en ce que** ledit canal d'aération (7) débouche dans au moins un des bords latéraux de ladite dalle de recouvrement (1).

3. Dalle de recouvrement (1) selon la revendication 2, **caractérisée en ce que** ledit orifice de communication (8) est disposé de sorte que les canaux d'aération (7) de deux dalles de recouvrement (1) adjacentes communiquent.

4. Dalle de recouvrement (1) selon la revendication 1, **caractérisée en ce que** ladite plaque (2) comporte une pluralité d'éléments sensiblement plans assemblés sur ladite armature (3) de manière à délimiter entre eux lesdites branches (7') dudit canal d'aération (7).

5. Dalle de recouvrement (1) selon la revendication 1, **caractérisée en ce que** ledit canal d'aération (7) a au moins sur une partie de sa longueur une largeur comprise entre 2 mm et 10 mm.

6. Dalle de recouvrement (1) selon la revendication 1, **caractérisée en ce que** ledit canal d'aération (7) a une surface ouverte sensiblement de 1 à 4% de la surface totale de ladite dalle de recouvrement (1) et de préférence entre 1 à 2%.

7. Dalle de recouvrement (1) selon la revendication 1, **caractérisée en ce qu'**elle comporte au moins une goulotte (9) agencée pour collecter des liquides présents sur ladite plaque (2).

8. Dalle de recouvrement (1) selon la revendication 7, **caractérisée en ce que** ladite goulotte (9) est au moins en partie disposée de manière adjacente audit canal d'aération (7)

9. Dalle de recouvrement (1) selon la revendication 1, **caractérisée en ce qu'**elle comporte des moyens de modification de son degré de transparence aux rayons agencés pour faire varier l'opacité d'au moins une partie de ladite plaque (2) en fonction des rayons qu'elle reçoit.

10. Dalle de recouvrement (1) selon la revendication 9, **caractérisée en ce que** ses moyens de modification de son degré de transparence comportent des matières organiques photo-réactives.

11. Dalle de recouvrement (1) selon la revendication 1, **caractérisée en ce qu'**elle comporte des moyens de filtration des rayons agencés pour limiter le passage desdits rayons au travers de ladite dalle de recouvrement (1).

12. Dalle de recouvrement (1) selon la revendication 10 ou 11, **caractérisée en ce que** lesdits moyens de modification du degré de transparence et/ou lesdits moyens de filtration sont intégrés à ladite plaque (2) sous au moins une des formes choisie dans le groupe comprenant au moins un film, des pigments.

13. Dalle de recouvrement (1) selon la revendication 12, **caractérisée en ce que** ledit film est intégré à ladite plaque (2) par surmoulage.

14. Dalle de recouvrement (1) selon la revendication 1, **caractérisée en ce qu'**elle comporte des éléments décoratifs agencés pour former des motifs et/ou des inscriptions, lesdits éléments décoratifs se présentant sous au moins une des formes choisie dans le groupe comprenant au moins un film, des pigments.

15. Dalle de recouvrement (1) selon la revendication 1, **caractérisée en ce qu'**elle comporte des moyens lumineux agencés pour l'éclairer au moins en partie.

16. Dalle de recouvrement (1) selon la revendication 15, **caractérisée en ce que** lesdits moyens lumineux comportent des guides de lumière (13) intégrés dans ladite plaque (2), ces guides de lumière (13) pouvant être associés à une source lumineuse extérieure.

17. Dalle de recouvrement (1) selon la revendication 15, **caractérisée en ce que** lesdits moyens lumineux comportent au moins une rainure (14) disposée dans ladite plaque (2) et une guirlande lumineuse (15) disposée dans ladite rainure (14).

18. Dalle de recouvrement (1) selon la revendication 15, **caractérisée en ce que** lesdits moyens lumineux comportent des pigments photo-luminescents associés à ladite plaque (2).

19. Dalle de recouvrement (1) selon la revendication 18, **caractérisée en ce que** lesdits pigments photo-luminescents sont intégrés à ladite plaque (2) sous au moins l'une des formes choisie dans le groupe comprenant au moins un film souple, une peinture, des granules, de la poudre, des bâtons, d'un mélange d'au moins deux de ces éléments.

20. Dalle de recouvrement (1) selon la revendication 1, **caractérisée en ce qu'**elle comporte des moyens de liaison et de verrouillage (11, 11', 12, 12') agencés pour permettre l'assemblage de plusieurs dalles de recouvrement (1) sensiblement identiques adjacentes.

21. Plancher provisoire (10) de recouvrement de terrain formé d'un ensemble de dalles de recouvrement (1) sensiblement identiques comportant chacune au moins une plaque (2) réalisée dans une matière synthétique au moins partiellement translucide ou transparente, cette plaque (2) servant d'appui pour le passage et/ou le stationnement de personnes, de véhicules et/ou de matériel, ladite dalle de recouvrement (1) comportant également au moins une armature de renfort (3) portant ladite plaque (2) et au moins un pied (4) solidaire de ladite armature de renfort (3), lesdites dalles de recouvrement (1) étant disposées adjacentes selon sensiblement un même plan et assemblées par des moyens de liaison et de verrouillage (11, 11', 12, 12'), **caractérisé en ce que** ces dalles de recouvrement (1) comportent au moins un canal d'aération (7) agencé pour mettre en communication le dessus et le dessous desdites dalles de recouvrement (1) et permettre la circulation d'un flux d'air, ce canal d'aération comportant plusieurs branches réparties sur l'ensemble de la surface de chaque plaque et agencées pour former un réseau.

22. Plancher provisoire (10) selon la revendication 21, **caractérisé en ce que** lesdits canaux d'aération (7) débouchent latéralement pour communiquer entre eux.

23. Plancher provisoire (10) selon la revendication 21, **caractérisée en ce qu'**il comporte des moyens de modification de son degré de transparence aux rayons agencés pour faire varier l'opacité d'au moins une partie d'au moins une de ses dalles de recouvrement (1) en fonction des rayons qu'elle reçoit.

24. Plancher provisoire (10) selon la revendication 21, **caractérisée en ce qu'**il comporte des moyens de filtration des rayons agencés pour limiter le passage desdits rayons au travers d'au moins une desdites dalles de recouvrement (1).

25. Plancher provisoire (10) selon la revendication 21, **caractérisé en ce qu'**il comporte des éléments décoratifs agencés pour former des motifs et/ou des inscriptions,

26. Plancher provisoire (10) selon la revendication 21, **caractérisé en ce qu'**il comporte des moyens lumineux (13, 14, 15) agencés pour le rendre au moins en partie lumineux.

## Claims

1. A ground covering slab (1) for a temporary floor, the said covering slab (1) comprising at least one plate (2) made from an at least partially translucent or transparent synthetic material serving as a support for people, vehicles and/or equipment that move, stay and/or are parked thereon, the said covering slab (1) also comprising at least one reinforcing frame (3) bearing the said plate (2) and at least one leg (4) integral with the said reinforcing frame (3), **characterised in that** it comprises at least one ventilation channel (7) designed to make the top and the bottom of the said covering slab (1) communicate and to enable an air flow to circulate, this ventilation channel (7) comprising several branches (7') distributed over the entire surface of the said plate (2) and designed to form a network.

2. A covering slab (1) according to Claim 1, **characterised in that** the said ventilation channel (7) opens into at least one of the lateral edges of the said covering slab (1).

3. A covering slab (1) according to Claim 2, **characterised in that** the said communication orifice (8) is disposed so that the ventilation channels (7) of two adjacent covering slabs (1) communicate.

4. A covering slab (1) according to Claim 1, **characterised in that** the said plate (2) comprises a plurality of substantially flat elements fitted together on the said frame (3) in order to delimit between them the said branches (7') of the said ventilation channel (7).

5. A covering slab (1) according to Claim 1, **characterised in that** the said ventilation channel (7) has a width of between 2 mm and 10 mm over a part of its length at least.

6. A covering slab (1) according to Claim 1, **characterised in that** the said ventilation channel (7) has an open surface that is approximately 1 to 4 % of the total surface of the said covering slab (1) and preferably between 1 to 2 %.

7. A covering slab (1) according to Claim 1, **characterised in that** it comprises at least one gutter (9) designed to collect liquids present on the said plate (2).

8. A covering slab (1) according to Claim 7, **characterised in that** the said gutter (9) is at least partly disposed adjacent to the said ventilation channel (7).

9. A covering slab (1) according to Claim 1, **characterised in that** it comprises means for modifying its light transmission ratio that are designed to vary the opacity of at least a part of the said plate (2) as a function of the light rays which it receives.

10. A covering slab (1) according to Claim 9, **characterised in that** its means for modifying its transmission ratio comprise photo-reactive organic materials.

11. A covering slab (1) according to Claim 1, **characterised in that** it comprises light ray filtering means that are designed to limit the passage of the said rays through the said covering slab (1).

12. A covering slab (1) according to Claim 10 or 11, **characterised in that** the means for modifying the transmission ratio and/or the said filtering means are integrated into the said plate (2) in at least one of the forms chosen from the group comprising at least one film and pigments.

13. A covering slab (1) according to Claim 12, **characterised in that** the said film is integrated into the said plate (2) by duplicate moulding.

14. A covering slab (1) according to Claim 1, **characterised in that** it comprises decorative elements designed to form patterns and/or inscriptions, the said decorative elements being in at least one of the forms chosen from the group comprising at least one film and pigments.

15. A covering slab (1) according to Claim 1, **characterised in that** it comprises luminous means designed to illuminate it at least partially.

16. A covering slab (1) according to Claim 15, **characterised in that** the said luminous means comprise light guides (13) integrated into the said plate (2), it being possible to associate these light guides (13) with an external luminous source.

17. A covering slab (1) according to Claim 15, **characterised in that** the said luminous means comprise at lest one groove (14) disposed in the said plate (2) and a string of lights (15) disposed in the said groove (14).

18. A covering slab (1) according to Claim 15, **characterised in that** the said luminous means comprise photo-luminescent pigments associated with the said plate (2).

19. A covering slab (1) according to Claim 18, **characterised in that** the said photo-luminescent pigments are integrated in the said plate (2) in at least one of the forms chosen from the groups comprising at least one flexible film, a paint, granules, powder, rods, a mixture of at least two of these elements.

20. A covering slab (1) according to Claim 1, **characterised in that** it comprises joining and locking means (11, 11', 12, 12') designed to allow the assembly of several substantially identical, adjacent covering slabs (1).

21. A temporary floor (10) for covering ground formed from a set of substantially identical covering slabs (1), each comprising at least one plate (2) made from an at least partially translucent or transparent synthetic material, this plate (2) serving as a support for people, vehicles and/or equipment that move or stay or are parked thereon, the said covering slab (1) also comprising at least one reinforcing frame (3) bearing the said plate (2) and at least one leg (4) integral with the said reinforcing frame (3), the said covering slabs (1) being disposed adjacent along approximately the same plane and fitted together by joining and locking means (11, 11', 12, 12'), **characterised in that** these covering slabs (1) comprise at least one ventilation channel (7) designed to make the top and the bottom of the said covering slabs (1) communicate and to enable an air flow to circulate, this ventilation channel comprising several branches distributed over the entire surface of each plate and designed to form a network.

22. A temporary floor (10) according to Claim 21, **characterised in that** the said ventilation channels (7) open laterally so that they can communicate with one another.

23. A temporary floor (10) according to Claim 21, **characterised in that** it comprises means for modifying its light transmission ratio in order to vary the opacity of at least a part of at least one of its covering slabs (1) as a function of the light rays which it receives.

24. A temporary floor (10) according to Claim 21, **characterised in that** it comprises light filtering means that are designed to limit the passage of the said light rays through at least one of the covering slabs (1).

25. A temporary floor (10) according to Claim 21, **characterised in that** it comprises decorative elements designed to form patterns and/or inscriptions.

26. A temporary floor (10) according to Claim 21, **characterised in that** it comprises luminous means (13, 14, 15) designed to make it at least partially luminous.

## Patentansprüche

1. Bodenabdeckplatte (1) als provisorischer Fußboden, wobei die Abdeckplatte (1) mindestens eine aus einem synthetischen Werkstoff ausgeführte Tafel (2) umfasst, die mindestens teilweise durchscheinend oder durchsichtig ist und als Auflage für den Durchgang und/oder das Stehen von Personen, von Fahrzeugen und/oder Material dient, wobei die Abdeckplatte (1) außerdem mindestens eine Verstärkungsarmatur (3), welche die Tafel (2) trägt, und mindestens einen fest mit der Verstärkungsarmatur (3) verbundenen Fuß (4) umfasst, **dadurch gekennzeichnet, dass** sie mindestens einen Belüftungskanal (7) umfasst, der angeordnet ist, um die Oberseite und die Unterseite der Abdeckplatte (1) miteinander in Verbindung zu bringen und die Zirkulation eines Luftstromes zu ermöglichen, wobei der Belüftungskanal (7) mehrere auf die Gesamtheit der Oberfläche der Tafel (2) verteilte Abzweigungen (7') umfasst, die angeordnet sind, um ein Netz auszubilden.

2. Abdeckplatte (1) nach Anspruch 1, **dadurch gekennzeichnet, dass** der Belüftungskanal (7) in mindestens einen der Seitenränder der Abdeckplatte (1) einmündet.

3. Abdeckplatte (1) nach Anspruch 2, **dadurch gekennzeichnet, dass** die Verbindungsöffnung (8) so angeordnet ist, dass die Belüftungskanäle (7) von zwei aneinander angrenzenden Abdeckplatten (1) miteinander verbunden sind.

4. Abdeckplatte (1) nach Anspruch 1, **dadurch gekennzeichnet, dass** die Tafel (2) eine Mehrzahl von praktisch planen Elementen umfasst, die so auf der Armatur (3) montiert sind, dass sie die zwei Abzweigungen (7') des Belüftungskanals (7) zwischen sich begrenzen.

5. Abdeckplatte (1) nach Anspruch 1, **dadurch gekennzeichnet, dass** der Belüftungskanal (7) mindestens auf einem Teil seiner Länge eine zwischen einschließlich 2 mm und 10 mm liegende Breite umfasst.

6. Abdeckplatte (1) nach Anspruch 1, **dadurch gekennzeichnet, dass** der Belüftungskanal (7) eine wirksame geöffnete Oberfläche von 1 bis 4% der Gesamtoberfläche der Abdeckplatte (1) und vorzugsweise zwischen 1 und 2% derselben umfasst.

7. Abdeckplatte (1) nach Anspruch 1, **dadurch gekennzeichnet, dass** sie mindestens eine Rinne (9) umfasst, die zum Sammeln der auf der Tafel (2) vorhandenen Flüssigkeiten angeordnet ist.

8. Abdeckplatte (1) nach Anspruch 7, **dadurch gekennzeichnet, dass** die Rinne (9) mindestens teilweise an den Belüftungskanal (7) angrenzend angeordnet ist.

9. Abdeckplatte (1) nach Anspruch 1, **dadurch gekennzeichnet, dass** sie Einrichtungen zur Veränderung ihres Durchsichtigkeitsgrades für Strahlen umfasst, die angeordnet sind, um die Undurchsichtigkeit mindestens eines Teils der Tafel (2) in Abhängigkeit von Strahlen zu verändern, die sie empfängt.

10. Abdeckplatte (1) nach Anspruch 9, **dadurch gekennzeichnet, dass** die Einrichtungen zur Veränderung ihres Durchsichtigkeitsgrades fotoreaktive organische Stoffe umfassen.

11. Abdeckplatte (1) nach Anspruch 1, **dadurch gekennzeichnet, dass** sie Strahlenfiltrationseinrichtungen umfasst, die angeordnet sind, um den Durchgang der Strahlen durch die Abdeckplatte (1) zu begrenzen.

12. Abdeckplatte (1) nach Anspruch 10 oder 11, **dadurch gekennzeichnet, dass** die Einrichtungen zur Veränderung des Durchsichtigkeitsgrades und/oder die Filtrationseinrichtungen in die Tafel (2) in mindestens einer der Formen integriert sind, die aus der Gruppe ausgewählt ist, die mindestens eine Folie, Pigmente umfasst.

13. Abdeckplatte (1) nach Anspruch 12, **dadurch gekennzeichnet, dass** die Folie durch Abformen von einem Gussstück in die Tafel (2) integriert ist.

14. Abdeckplatte (1) nach Anspruch 1, **dadurch gekennzeichnet, dass** sie Dekorationselemente umfasst, die zur Ausbildung von Motiven und/oder Aufschriften angeordnet sind, wobei die Dekorationselemente in mindestens einer der Formen vorhanden sind, die aus der Gruppe ausgewählt ist, die mindestens eine Folie, Pigmente umfasst.

15. Abdeckplatte (1) nach Anspruch 1, **dadurch gekennzeichnet, dass** sie Leuchteinrichtungen umfasst, die angeordnet sind, um sie mindestens teilweise zu beleuchten.

16. Abdeckplatte (1) nach Anspruch 15, **dadurch gekennzeichnet, dass** die Leuchteinrichtungen in die Tafel (2) integrierte Lichtführungen (13) umfassen, wobei die Lichtführungen (13) mit einer externen Lichtquelle verbunden sein können.

17. Abdeckplatte (1) nach Anspruch 15, **dadurch gekennzeichnet, dass** die Leuchteinrichtungen mindestens eine in der Tafel (2) angeordnete Nut (14) und eine in der Nut (14) angeordnete Lichtgirlande (15) umfassen.

18. Abdeckplatte (1) nach Anspruch 15, **dadurch gekennzeichnet, dass** die Leuchteinrichtungen Fotolumineszenz aufweisende Pigmente umfassen, die mit der Tafel (2) verbunden sind.

19. Abdeckplatte (1) nach Anspruch 18, **dadurch gekennzeichnet, dass** die Fotolumineszenz aufweisenden Pigmente in die Tafel (2) in mindestens einer der Formen integriert sind, die aus der Gruppe ausgewählt sind, die mindestens eine weiche Folie, einen Anstrich, Körnchen, Pulver, Stäbe, einer Mischung aus mindestens zwei dieser Elemente umfasst.

20. Abdeckplatte (1) nach Anspruch 1, **dadurch gekennzeichnet, dass** sie Verbindungs- und Verriegelungseinrichtungen (11,11',12,12') umfasst, die angeordnet sind, um die Montage von mehreren, praktisch identischen, aneinander angrenzenden Abdeckplatten (1) zu ermöglichen.

21. Provisorischer Fußboden (10) zum Abdecken von Boden, der aus einer Gesamtheit von Bodenabdeckplatten (1) ausgebildet ist, die jeweils mindestens eine aus einem synthetischen Werkstoff ausgeführte Tafel (2) umfasst, die aus einem mindestens teilweise durchscheinenden oder durchsichtigen Werkstoff ausgeführt ist, wobei die Tafel (2) als Auflage für den Durchgang und/oder das Stehen von Personen, von Fahrzeugen und/oder Material dient, wobei die Abdeckplatte (1) außerdem mindestens eine Verstärkungsarmatur (3), welche die Tafel (2) trägt, und mindestens einen fest mit der Verstärkungsarmatur (3) verbundenen Fuß (4) umfasst, wobei die Abdeckplatten (1) auf derselben Ebene aneinander angrenzend angeordnet und mittels Verbindungs- und Verriegelungseinrichtungen (11,11',12,12') aneinander montiert sind, **dadurch gekennzeichnet, dass** die Abdeckplatten (1) mindestens einen Belüftungskanal (7) umfassen, der angeordnet ist, um die Oberseite und die Unterseite der Abdeckplatten (1) miteinander in Verbindung zu bringen und die Zirkulation eines Luftstromes zu ermöglichen, wobei der Belüftungskanal (7) mehrere auf die Gesamtheit der Oberfläche der Tafel (2) verteilte Abzweigungen (7') umfasst, die angeordnet sind, um ein Netz auszubilden.

22. Provisorischer Fußboden (10) nach Anspruch 21, **dadurch gekennzeichnet, dass** die Belüftungskanäle (7) seitlich einmünden, so dass sie untereinander in Verbindung stehen.

23. Provisorischer Fußboden (10) nach Anspruch 21, **dadurch gekennzeichnet, dass** er Einrichtungen zur Veränderung seines Durchsichtigkeitsgrades für Strahlen umfasst, die angeordnet sind, um die Undurchsichtigkeit mindestens einer seiner Abdeckplatten (1) in Abhängigkeit von Strahlen zu verändern, die sie empfängt.

24. Provisorischer Fußboden (10) nach Anspruch 21, **dadurch gekennzeichnet, dass** er Strahlenfiltrationseinrichtungen umfasst, die angeordnet sind, um den Durchgang der Strahlen durch mindestens eine der Abdeckplatten (1) zu begrenzen.

25. Provisorischer Fußboden (10) nach Anspruch 21, **dadurch gekennzeichnet, dass** er Dekorationselemente umfasst, die zur Ausbildung von Motiven und/oder Aufschriften angeordnet sind.

26. Provisorischer Fußboden (10) nach Anspruch 21, **dadurch gekennzeichnet, dass** er Leuchteinrichtungen (13, 14, 15) umfasst, die angeordnet sind, um ihn mindestens teilweise zu beleuchten.
